# EUROPÄISCHE PATENTSCHRIFT

(11) **EP 3 983 145 B1**
(45) Veröffentlichungstag und Bekanntmachung des Hinweises auf die Patenterteilung: **30.11.2022**
(21) Anmeldenummer: 20733703.1
(22) Anmeldetag: 09.06.2020
(51) Int. Cl.: B21B 37/76, B21B 45/02, C21D 1/667

(54) **SEQUENZIELLES KÜHLEN VON METALLISCHEN BREITFLACHPRODUKTEN**
SEQUENTIALLY COOLING METAL WIDE FLAT PRODUCTS
REFROIDISSEMENT SÉQUENTIEL DE PRODUITS LARGES PLATS MÉTALLIQUES

(30) Priorität: 11.06.2019 DE 102019208462
(43) Veröffentlichungstag der Anmeldung: 20.04.2022
(73) Patentinhaber: SMS Group GmbH, 40237 Düsseldorf (DE)
(72) Erfinder: HASSEL, Christoph, 47249 Duisburg (DE); BERG, Henning, 57223 Kreuztal (DE); HEIMANN, Thomas, 58644 Iserlohn (DE); SPROCK, August, 40237 Düsseldorf (DE); CRAMER, Ulrich, 57439 Attendorn (DE); FONTAYNE, Anne-Marie, 57271 Hilchenbach (DE)
(74) Vertreter: Kross, Ulrich
(86) Internationale Anmeldenummer: PCT/EP2020/065994
(87) Internationale Veröffentlichungsnummer: WO 2020/249573

(56) Entgegenhaltungen:
- DE-A1- 19 934 557
- DE-A1-102007 053 523
- DE-A1-102009 019 784
- DE-A1-102017 206 540
- JP-A- S6 186 022
- JP-A- S60 238 015

## Beschreibung

Die Erfindung betrifft eine Vorrichtung zum sequenziellen Kühlen von metallischen Breitflachprodukten, aufweisend wenigstens einen Kühlbalken und wenigstens eine Versorgungseinrichtung zum Versorgen des Kühlbalkens mit einem Kühlfluid, wobei der Kühlbalken eine mit der Versorgungseinrichtung verbundene Fluidkammer, wenigstens eine entlang einer Längsachse der Fluidkammer verlaufende Fluidauslassreihe, die aus kommunizierend mit der Fluidkammer verbundenen Fluidauslässen gebildet ist, und wenigstens eine zumindest teilweise innerhalb der Fluidkammer angeordnete Variiereinrichtung zum Variieren einer Länge der Fluidauslassreihe an wenigstens einem Endbereich der Fluidkammer aufweist.

Des Weiteren betrifft die Erfindung eine metallurgische Anlage in Form einer Warmbandstraße, einer CSP-Anlage oder einer Bandprozesslinie, aufweisend wenigstens ein Walzgerüst zum Walzen von metallischen Breitflachprodukten und wenigstens eine Vorrichtung zum sequenziellen Kühlen von mit dem Walzgerüst gewalzten metallischen Breitflachprodukten.

Ferner betrifft die Erfindung ein Verfahren zum sequenziellen Kühlen von metallischen Breitflachprodukten unter Verwendung von wenigstens einem Kühlbalken, der eine mit einem Kühlfluid versorgbare Fluidkammer und wenigstens eine entlang einer Längsachse der Fluidkammer verlaufende Fluidauslassreihe aus kommunizierend mit der Fluidkammer verbundenen Fluidauslässen aufweist, wobei eine Länge der Fluidauslassreihe an wenigstens einem Endbereich der Fluidkammer mittels einer Variiereinrichtung variiert wird.

Es ist bekannt, bei der Herstellung von metallischen Breitflachprodukten, wie beispielsweise Metallbändern oder Metallblechen, insbesondere in Walzwerken wie Warmwalzwerken oder Grobblechwalzwerken, eine Kühlung der Breitflachprodukte unter Verwendung von Kühlbalken vorzunehmen, die das jeweilige Breitflachprodukt mit einem Kühlfluid beaufschlagen und sich über die Breite einer Transportstrecke bzw. eines Rollgangs erstrecken, entlang der bzw. dem die Breitflachprodukte transportiert werden. Ein solches Walzwerk kann beispielsweise auch eine Warmbandstraße, eine CSP(Compact Strip Production)-Anlage oder eine Bandprozesslinie sein.

Ein Kühlbalken weist eine mit einem Kühlfluid versorgbare Fluidkammer und wenigstens eine entlang einer Längsachse der Fluidkammer verlaufende Fluidauslassreihe auf, die aus kommunizierend mit der Fluidkammer verbundenen Fluidauslässen gebildet ist. An den Fluidauslässen können schwanenhalsähnlich geformte Kühlfluidauslassrohre zum Aufbringen des Kühlfluids auf das zu kühlende Breitflachprodukt angeordnet sein.

Um eine Qualität von entsprechend hergestellten Breitflachprodukten zu verbessern, ist es beispielsweise aus DE 10 2009 019 784 A1 und WO 2010 / 105 580 A1 bekannt, eine Länge einer Fluidauslassreihe eines Kühlbalkens unter Berücksichtigung einer Breite eines zu kühlenden Breitflachprodukts zu variieren, was auch als Edge-Masking bezeichnet wird. Hierdurch soll gemäß dem genannten Stand der Technik unter anderem Kühlfluid eingespart werden.

DE 199 34 557 A1 , die die Basis für den Oberbegriff der Ansprüche 1 bzw. 11 darstellt, offenbart eine Vorrichtung zum Kühlen von auf einer Förderstrecke geförderten Metallbändern oder -blechen, insbesondere von warmgewalzten Stahlbändern im Auslauf einer Walzstraße. Die Vorrichtung weist mindestens einen sich im Wesentlichen über die Breite der Förderstrecke erstreckenden Kühlbalken zum Aufbringen von Kühlflüssigkeit auf das zu kühlende Metallband oder -blech auf. Die Breite, über welche aus dem Kühlbalken Kühlflüssigkeit austritt, ist in Abhängigkeit von der Breite des zu kühlenden Metallbands oder -blechs einstellbar.

Eine Aufgabe der Erfindung ist es, eine Herstellung von metallischen Breitflachprodukten zu verbessern.

Diese Aufgabe wird durch die unabhängigen Patentansprüche gelöst. Vorteilhafte Ausgestaltungen sind in der nachfolgenden Beschreibung, den abhängigen Patentansprüchen und den Figuren wiedergegeben, wobei diese Ausgestaltungen jeweils für sich genommen oder in verschiedener Kombination von wenigstens zwei dieser Ausgestaltungen miteinander einen weiterbildenden, insbesondere auch bevorzugten oder vorteilhaften, Aspekt der Erfindung darstellen können.

Ausgestaltungen der Vorrichtung können dabei Ausgestaltungen des Verfahrens entsprechen, und umgekehrt, selbst wenn im Folgenden hierauf im Einzelfall nicht explizit hingewiesen wird.

Eine erfindungsgemäße Vorrichtung zum sequenziellen Kühlen von metallischen Breitflachprodukten weist wenigstens einen Kühlbalken und wenigstens eine Versorgungseinrichtung zum Versorgen des Kühlbalkens mit einem Kühlfluid auf, wobei der Kühlbalken eine mit der Versorgungseinrichtung verbundene Fluidkammer, wenigstens eine entlang einer Längsachse der Fluidkammer verlaufende Fluidauslassreihe, die aus kommunizierend mit der Fluidkammer verbundenen Fluidauslässen gebildet ist, und wenigstens eine zumindest teilweise innerhalb der Fluidkammer angeordnete Variiereinrichtung zum Variieren einer Länge der Fluidauslassreihe an wenigstens einem Endbereich der Fluidkammer aufweist. Zudem weist die erfindungsgemäße Vorrichtung wenigstens eine mit der Versorgungseinrichtung und der Variiereinrichtung verbundene Steuer- und/oder Regelelektronik auf, die eingerichtet ist, die Versorgungseinrichtung und die Variiereinrichtung derart anzusteuern, dass bei Vorliegen einer reduzierten Fluidauslassreihe ein aus den Fluidauslässen der reduzierten Fluidauslassreihe austretender Volumen-strom des Kühlfluids gegenüber einem bei Vorliegen einer maximalen Fluidauslassreihe aus dem jeweiligen Fluidauslass der maximalen Fluidauslassreihe austretenden Volumenstrom des Kühlfluids um einen Kühlfluidvolumenstrom verstärkt ist, der zumindest einem Teil eines Volumenstroms des Kühlfluids entspricht, der bei Vorliegen der maximalen Fluidauslassreihe aus denjenigen Fluidauslässen der maximalen Fluidauslassreihe austritt, die bei Vorliegen der reduzierten Fluidauslassreihe mittels der Variiereinrichtung geschlossen sind.

Erfindungsgemäß wird bei Vorliegen einer reduzierten Fluidauslassreihe, also bei Vorliegen einer gegenüber einer maximalen Länge der Fluidauslassreihe des Kühlbalkens reduzierten Länge der Fluidauslassreihe, ein aus den Fluidauslässen der reduzierten Fluidauslassreihe austretender Volumenstrom des Kühlfluids, insbesondere Kühlwassers, gegenüber einem bei Vorliegen der maximalen Fluidauslassreihe, also bei Vorliegen einer maximalen Länge der Fluidauslassreihe des Kühlbalkens, aus den Fluidauslässen der maximalen Fluidauslassreihe austretenden Volumenstrom des Kühlfluids um zumindest einen Teil eines Volumenstroms des Kühlfluids verstärkt, der bei Vorliegen der maximalen Fluidauslassreihe aus denjenigen Fluidauslässen der maximalen Fluidauslassreihe austreten würde, die bei Vorliegen der reduzierten Fluidauslassreihe mittels der Variiereinrichtung geschlossen sind. Hierdurch können die Kühlwasserkapazitäten eines bestehenden Walzwerks optimal ausgenutzt werden, was zusätzlich mit einer Energieeinsparung verbunden sein kann.

Zudem wird durch die erfindungsgemäße Verwendung des in einem Endbereich oder in beiden Endbereichen des Kühlbalkens eingesparten Kühlfluids eine spezifische Beaufschlagung des zu kühlenden Breitflachprodukts mit dem Kühlfluid erhöht, insbesondere bei Breitflachprodukten mit geringeren Breiten. Hierdurch werden höhere Kühlraten erzielt, was zu besseren mechanischen Eigenschaften der entsprechend hergestellten Breitflachprodukte führt. Dies geschieht erfindungsgemäß insbesondere durch eine Einstellmöglichkeit der Beaufschlagungsbreite mittels der Variationseinrichtung in Kombination mit einer Kühlwassermengenregelung mittels der Versorgungseinrichtung, die beispielsweise einen Durchflussregler aufweisen kann. Insbesondere kann durch die stärkere spezifische Beaufschlagung eines zu kühlenden Breitflachprodukts dem Kühlprodukts eine feinere Kornstruktur des Metallgefüges verliehen werden, was seine mechanischen Eigenschaften deutlich verbessert. Dabei ist mit der Erfindung eine Erhöhung der spezifischen Beaufschlagung des zu kühlenden Breitflachprodukts mit dem Kühlfluid um bis zu 100% möglich, ohne dass hierzu eine Kühlfluidwirtschaft einer Anlage mehr Kühlfluid zur Verfügung stellen muss und ohne dass mehr Energie verbraucht werden muss, um das Kühlfluid in einen Hochtank zu pumpen und/oder aufzubereiten.

Durch die Variation der Länge der Fluidauslassreihe des Kühlbalkens kann eine Überspritzung von Seitenkanten eines zu kühlenden Breitflachprodukts zuverlässig vermieden werden. Hierdurch kann mit der erfindungsgemäßen Vorrichtung eine homogenere Temperaturverteilung des Breitflachprodukts über dessen Breite hergestellt werden, wodurch mechanischen Eigenschaften des Breitflachprodukts homogener über dessen Breite verteilt sind.

Der Kühlbalken kann insbesondere ein Laminarkühlbalken sein, aus dem laminare Kühlfluidströme austreten. Hierzu kann der Kühlbalken Kühlmittelauslassrohre aufweisen, die mit den Fluidauslässen verbunden sind und jeweils beispielsweise schwanenhalsförmig ausgebildet sein können. Die erfindungsgemäße Vorrichtung kann auch mehrere erfindungsgemäße Kühlbalken aufweisen, die oberhalb und/oder unterhalb des zu kühlenden Breitflachprodukts angeordnet sein können. Die oberhalb oder unterhalb des zu kühlenden Breitflachprodukts angeordneten Kühlbalken können in einer beliebigen Anzahl an Schwenkgruppen angeordnet sein, wie es beispielsweise aus DE 198 43 038 A1 bekannt ist. Bei Vorliegen einer reduzierten Fluidauslassreihe herrscht in dem Kühlbalken ein höherer Druck als bei Vorliegen der maximalen Fluidauslassreihe.

Die Fluidkammer des wenigstens einen Kühlbalkens kann hohlzylinderförmig ausgebildet sein. Der Kühlbalken kann auch zwei oder mehrere Fluidauslassreihen aufweisen, deren Länge mittels der Variiereinrichtung erfindungsgemäß variierbar ist. Die Längsachse der Fluidkammer verläuft senkrecht zu einer Transportrichtung eines zu kühlenden Breitflachprodukts durch die erfindungsgemäße Vorrichtung. Die Fluidauslässe der jeweiligen Fluidauslassreihe können äquidistant oder mit variierendem Abstand angeordnet sein. Innerhalb der Fluidkammer können zusätzlich Blenden installiert sein, um sicherzustellen, dass pro Fluidauslass eine nahezu identische Kühlfluidmenge auf ein zu kühlendes Breitflachprodukt gegeben wird, trotz einer sich ändernder Druckverteilungen im Kühlbalken.

Die teilweise oder vollständig innerhalb der Fluidkammer angeordnete Variiereinrichtung kann eingerichtet sein, die Länge der wenigstens einen Fluidauslassreihe an einem Endbereich oder an beiden Endbereichen der Fluidkammer zu variieren. Die Variiereinrichtung kann wenigstens ein beweglich innerhalb der Fluidkammer angeordnetes Abschirmmittel zum Schließen bzw. Verdecken von Fluidauslässen und wenigstens einen trieblich mit dem Abschirmmittel verbundenen Aktor zum Betätigen des Abschirmmittels aufweisen.

Die Versorgungseinrichtung kann wenigstens ein Kühlfluidreservoir und wenigstens eine Kühlfluidpumpe zum Pumpen des Kühlfluids zu dem wenigstens einen Kühlbalken aufweisen. Die Versorgungseinrichtung kann wenigstens einen mit der Steuer- und/oder Regelelektronik verbundenen Durchflussmesser und/oder Durchflussregler aufweisen.

Die Steuer- und/oder Regelelektronik kann eine separate Einheit sein oder durch eine Software-Implementierung in eine vorhandene Anlagenelektronik realisiert sein.

Die erfindungsgemäße Vorrichtung kann eingerichtet sein, bei Vorliegen einer maximalen Fluidauslassreihe, insbesondere über eine gesamte Rollgangbreite, eine Oberseite eines metallischen Breitflachprodukts mit einer spezifische Kühlfluidbeaufschlagung zwischen 30 m³/m²h und 100 m³/m²h zu beaufschlagen und/oder eine Unterseite des metallischen Breitflachprodukts mit einer spezifischen Kühlfluidbeaufschlagung zwischen 30 m³/m²h und 200 m³/m²h zu beaufschlagen.

Gemäß einer vorteilhaften Ausgestaltung ist die Steuer- und/oder Regelelektronik eingerichtet, die Versorgungseinrichtung und die Variiereinrichtung derart anzusteuern, dass bei Vorliegen der maximalen Fluidauslassreihe dem Kühlbalken zuführbarer oder zugeführter Volumenstrom des Kühlfluids dem Kühlbalken auch bei einer reduzierten Fluidauslassreihe zuführbar ist bzw. zugeführt wird. Hierdurch wird bei Vorliegen einer reduzierten Fluidauslassreihe ein aus den Fluidauslässen der reduzierten Fluidauslassreihe austretender Volumenstrom des Kühlfluids gegenüber einem bei Vorliegen der maximalen Fluidauslassreihe aus dem jeweiligen Fluidauslass der maximalen Fluidauslassreihe austretenden Volumenstrom des Kühlfluids um einen Kühlfluidvolumenstrom verstärkt, der einem Volumenstrom des Kühlfluids entspricht, der bei Vorliegen der maximalen Fluidauslassreihe aus denjenigen Fluidauslässen der maximalen Fluidauslassreihe austritt, die bei Vorliegen der reduzierten Fluidauslassreihe mittels der Variiereinrichtung geschlossen sind. Dies stellt eine maximal realisierbare Verstärkung des aus den Fluidauslässen der reduzierten Fluidauslassreihe austretenden Volumenstroms des Kühlfluids dar und bewirkt eine maximale spezifische Beaufschlagung des zu kühlenden Breitflachprodukts mit dem Kühlfluid.

Gemäß einer weiteren vorteilhaften Ausgestaltung ist die Variiereinrichtung eingerichtet, die Länge der Fluidauslassreihe an wenigstens einem Endbereich der Fluidkammer um bis zu 40 % zu reduzieren. Diese Reduzierung der Fluidauslassreihe kann auf einer Antriebsseite oder einer Bedienseite der Vorrichtung bzw. eines damit ausgestatteten Walzwerks erfolgen. Die Fluidauslassreihe kann dabei beispielsweise um bis zu 40% einer maximalen Rollgangbreite reduziert werden. Es kann vorgesehen sein, dass die Variiereinrichtung eingerichtet ist, die Länge der Fluidauslassreihe an beiden Endbereichen der Fluidkammer jeweils um bis zu 40 % zu reduzieren.

Gemäß einer weiteren vorteilhaften Ausgestaltung weist die Variiereinrichtung wenigstens einen entlang der Längsachse der Fluidkammer zumindest teilweise in die Fluidkammer einfahrbaren und aus der Fluidkammer ausfahrbaren Stab auf, mit dem Fluidauslässe beim Ausfahren des Stabs sequenziell freigebbar und beim Einfahren des Stabs sequenziell fluiddicht verdeckbar sind. Der Stab kann derart ausgebildet sein, dass er unter Belassung eines geringfügigen Spiels oder formschlüssig zumindest teilweise in die Fluidkammer eingeführt bzw. einführbar ist. Der Stab kann massiv oder als Hohlkörper ausgebildet sein, wobei letzteres mit einer Gewichtsreduzierung einhergeht. Die Variiereinrichtung kann auch zwei gegenläufig jeweils zumindest teilweise in die Fluidkammer einfahrbare und aus der Fluidkammer ausfahrbare Stäbe aufweisen, die jeweils mittels eines Aktors unabhängig voneinander oder synchron gegenläufig bewegbar sind.

Gemäß einer weiteren vorteilhaften Ausgestaltung weist die Variiereinrichtung wenigstens ein um die Längsachse der Fluidkammer drehbar und zumindest teilweise innerhalb der Fluidkammer angeordnetes Abschirmblech auf, mit dem Fluidauslässe beim Drehen des Abschirmblechs je nach Drehrichtung sequenziell freigebbar oder sequenziell fluiddicht verdeckbar sind. Das Abschirmblech kann sich beispielsweise über die gesamte axiale Länge der Fluidkammer oder annähernd über diese Länge erstrecken und wenigstens eine bezüglich der Längsachse der Fluidkammer in Umfangsrichtung gegebene Seite aufweisen, die nicht parallel zu der Längsachse der Fluidkammer bzw. spiralförmig verläuft. Bei einer Drehung eines solchen Abschirmblechs werden die Fluidauslässe je nach Drehrichtung sequenziell freigegeben oder sequenziell fluiddicht verdeckt. Das Abschirmblech kann in einem Endbereich der Fluidkammer angeordnet sein. Das Abschirmblech ist mittels eines Aktors drehbar, der mit der Steuer- und/oder Regelelektronik verbunden ist. Die Variiereinrichtung kann auch zwei Abschirmbleche aufweisen, die in den einander gegenüberliegenden Endbereichen der Fluidkammer angeordnet sind.

Gemäß einer weiteren vorteilhaften Ausgestaltung weist die Variiereinrichtung wenigstens eine entlang der Längsachse der Fluidkammer verlagerbar innerhalb der Fluidkammer angeordnete Trennwand auf, mit der ein dem Kühlfluid innerhalb der Fluidkammer zur Verfügung stehendes Volumen variierbar ist. Die Trennwand ist senkrecht zur Längsachse der Fluidkammer ausgerichtet. Die Trennwand ist vorzugsweise umlaufend gegenüber der Wandung der Fluidkammer abgedichtet. Die Trennwand ist mittels eine Aktors innerhalb der Fluidkammer verlagerbar, der mit der Steuer- und/oder Regelelektronik verbunden ist. Die Variiereinrichtung kann auch zwei gegenläufig verlagerbare Trennwände aufweisen, die jeweils mittels eines Aktors unabhängig voneinander oder synchron gegenläufig bewegbar sind.

Gemäß einer weiteren vorteilhaften Ausgestaltung weist die Vorrichtung wenigstens eine mit der Steuer- und/oder Regelelektronik verbundene Messeinrichtung zum Messen von wenigstens einem Parameter eines zu kühlenden Breitflachprodukts auf, wobei die Steuer- und/oder Regelelektronik eingerichtet ist, die Versorgungseinrichtung und die Variiereinrichtung unter Berücksichtigung von Messsignalen der Messeinrichtung anzusteuern. Hierdurch kann die Vorrichtung automatisiert betrieben werden. Insbesondere kann die Variation der Länge der wenigstens einen Fluidauslassreihe und die zugehörige Ansteuerung der Versorgungseinrichtung unter Berücksichtigung von Messsignalen der Messeinrichtung automatisiert erfolgen. Dabei ist die Vorrichtung in der Lage, sich selbst optimal an das jeweilig zu kühlende Breitflachprodukt anzupassen. Die Messeinrichtung kann insbesondere zum berührungslosen Erfassen des wenigstens einen Parameters eingerichtet sein. Zusätzlich kann die Vorrichtung zur Durchführung einer Materialverfolgung eingerichtet sein. Insbesondere kann die Steuer- und/oder Regelelektronik eingerichtet sein, die Versorgungseinrichtung und die Variiereinrichtung unter Berücksichtigung von Messsignalen der Messeinrichtung und Signalen einer Materialverfolgung anzusteuern.

Gemäß einer weiteren vorteilhaften Ausgestaltung ist die Messeinrichtung eingerichtet ist, als Parameter eine Breite des Breitflachprodukts, eine lokale Temperatur des Breitflachprodukts, eine Temperaturverteilung über eine Breite des Breitflachprodukts, eine Planheit des Breitflachprodukts, eine mechanische Eigenschaft des Breitflachprodukts oder eine Verteilung einer mechanischen Eigenschaft des Breitflachprodukts über die Breite des Breitflachprodukts zu erfassen. Hierdurch ist es beispielsweise möglich, die durch die jeweilige Länge der Fluidauslassreihe definierte Breite der Beaufschlagung des zu kühlenden Breitflachprodukts mit dem Kühlfluid mit Hilfe einer Messung einer Planheit (Ebenheit), beispielsweise mittels einer Planheitsmessrolle, mittels der Steuer- und/oder Regelelektronik zu steuern und/oder zu regeln, mit dem Ziel der Herstellung eines planen (ebenen) Breitflachprodukts. Alternativ oder additiv ist es möglich, die Breite der Beaufschlagung des zu kühlenden Breitflachprodukts mit dem Kühlfluid mit Hilfe einer Messung einer Temperaturverteilung über der Breite des Breitflachprodukts, beispielsweise mittels eines Temperaturscanners, mittels der Steuer- und/oder Regelelektronik zu steuern oder zu regeln, mit dem Ziel, eine möglichst homogene Temperaturverteilung herzustellen. Alternativ oder additiv ist es möglich, die spezifische Beaufschlagung des zu kühlenden Breitflachprodukts in einem aktiven Kühlbereich der Vorrichtung anhand eines Messwerts, der beispielsweise mit einem magnet-induktiven Messsystem erzeugt wird, oder eines Modellwerts, der beispielsweise aus einem Gefügemodell abgeleitet wird, der mechanischen Eigenschaften des Breitflachprodukt mittels der Steuer- und/oder Regelelektronik zu regeln, mit dem Ziel, die mechanischen Eigenschaften des Breitflachprodukts über dessen Länge exakt auf den Zielwert einzustellen. Liegen die Messwerte bzw. Modellwerte breitenabhängig vor, kann zusätzlich die Breite der Beaufschlagung des Breitflachprodukts mit dem Kühlfluid mit dem Ziel der Herstellung homogenerer Produkteigenschaften geregelt werden. Dies muss nicht notwendigerweise bei einem homogenen Temperaturprofil des Breitflachprodukts gegeben sein.

Gemäß einer weiteren vorteilhaften Ausgestaltung ist die Messeinrichtung bezüglich einer Transportrichtung eines Breitflachprodukts durch die Vorrichtung vor oder hinter dem Kühlbalken angeordnet. Die Messeinrichtung ist also vor oder hinter einer durch die Vorrichtung gebildeten oder die Vorrichtung enthaltenden Kühlstrecke angeordnet. Alternativ kann die Vorrichtung wenigstens eine vor dem Kühlbalken angeordnete Messeinrichtung und wenigstens eine hinter dem Kühlbalken angeordnete Messeinrichtung aufweisen. Unter Verwendung der dem Kühlbalken vorgeschalteten Messeinrichtung kann mittels der Steuer- und/oder Regelelektronik beispielsweise eine Vorsteuerung der Betriebseinstellungen der Vorrichtung vorgenommen werden. Unter Verwendung von Messsignalen der dem Kühlbalken nachgeschalteten Messeinrichtung kann mittels der Steuer- und/oder Regelelektronik beispielsweise eine Regelung der Betriebsparameter der Vorrichtung im Betrieb der Vorrichtung, also in Echtzeit bzw. online, erfolgen.

Eine erfindungsgemäße metallurgische Anlage in Form einer Warmbandstraße, einer CSP-Anlage oder einer Bandprozesslinie weist wenigstens ein Walzgerüst zum Walzen von metallischen Breitflachprodukten und wenigstens eine Vorrichtung zum sequenziellen Kühlen von mit dem Walzgerüst gewalzten metallischen Breitflachprodukten auf, wobei die Vorrichtung gemäß einer der oben genannten Ausgestaltungen oder einer Kombination von wenigstens zwei dieser Ausgestaltungen ausgebildet ist.

Mit der metallurgischen Anlage sind die oben mit Bezug auf die Vorrichtung genannten Vorteile entsprechend verbunden.

Gemäß einem erfindungsgemäßen Verfahren zum sequenziellen Kühlen von metallischen Breitflachprodukten unter Verwendung von wenigstens einem Kühlbalken, der eine mit einem Kühlfluid versorgbare Fluidkammer und wenigstens eine entlang einer Längsachse der Fluidkammer verlaufende Fluidauslassreihe aus kommunizierend mit der Fluidkammer verbundenen Fluidauslässen aufweist, wird eine Länge der Fluidauslassreihe an wenigstens einem Endbereich der Fluidkammer mittels einer Variiereinrichtung variiert. Zudem wird gemäß dem erfindungsgemäßen Verfahren bei Vorliegen einer reduzierten Fluidauslassreihe ein aus den Fluidauslässen der reduzierten Fluidauslassreihe austretender Volumenstrom des Kühlfluids gegenüber einem bei Vorliegen einer maximalen Fluidauslassreihe aus dem jeweiligen Fluidauslass der maximalen Fluidauslassreihe austretenden Volumenstrom des Kühlfluids um einen Kühlfluidvolumenstrom verstärkt, der zumindest einem Teil eines Volumenstroms des Kühlfluids entspricht, der bei Vorliegen der maximalen Fluidauslassreihe aus denjenigen Fluidauslässen der maximalen Fluidauslassreihe austritt, die bei Vorliegen der reduzierten Fluidauslassreihe mittels der Variiereinrichtung geschlossen sind.

Mit dem Verfahren sind die oben mit Bezug auf die Vorrichtung genannten Vorteile entsprechend verbunden. Insbesondere kann die Vorrichtung gemäß einer der oben genannten Ausgestaltungen oder einer Kombination von wenigstens zwei dieser Ausgestaltungen miteinander zur Durchführung des Verfahrens verwendet werden.

Gemäß einer vorteilhaften Ausgestaltung wird ein bei Vorliegen der maximalen Fluidauslassreihe dem Kühlbalken zuführbarer oder zugeführter Volumenstrom des Kühlfluids dem Kühlbalken auch bei Vorliegen einer reduzierten Fluidauslassreihe zugeführt. Mit dieser Ausgestaltung sind die oben mit Bezug auf die entsprechende Ausgestaltung der Vorrichtung genannten Vorteile entsprechend verbunden.

Gemäß einer weiteren vorteilhaften Ausgestaltung wird die Länge der Fluidauslassreihe an wenigstens einem Endbereich der Fluidkammer um bis zu 40 % reduziert. Mit dieser Ausgestaltung sind die oben mit Bezug auf die entsprechende Ausgestaltung der Vorrichtung genannten Vorteile entsprechend verbunden.

Gemäß einer weiteren vorteilhaften Ausgestaltung wird wenigstens ein Messwert zu wenigstens einem Parameter eines zu kühlenden Breitflachprodukts erfasst, wobei die Länge der Fluidauslassreihe an wenigstens einem Endbereich der Fluidkammer und die Versorgung der Fluidkammer mit dem Kühlfluid unter Berücksichtigung des Messwerts und/oder eines Modellwerts des Parameters variiert wird. Mit dieser Ausgestaltung sind die oben mit Bezug auf die entsprechende Ausgestaltung der Vorrichtung genannten Vorteile entsprechend verbunden. Zusätzlich kann eine Materialverfolgung durchgeführt werden. Insbesondere können die Versorgungseinrichtung und die Variiereinrichtung unter Berücksichtigung des Messwerts zu dem Parameter des zu kühlenden Breitflachprodukts und von Signalen einer Materialverfolgung angesteuert werden.

Gemäß einer weiteren vorteilhaften Ausgestaltung wird als Parameter eine Breite des Breitflachprodukts, eine lokale Temperatur des Breitflachprodukts, eine Temperaturverteilung über eine Breite des Breitflachprodukts, eine Planheit des Breitflachprodukts, eine mechanische Eigenschaft des Breitflachprodukts oder eine Verteilung einer mechanischen Eigenschaft des Breitflachprodukts über die Breite des Breitflachprodukts erfasst. Mit dieser Ausgestaltung sind die oben mit Bezug auf die entsprechende Ausgestaltung der Vorrichtung genannten Vorteile entsprechend verbunden.

Gemäß einer weiteren vorteilhaften Ausgestaltung wird der Messwert und/oder ein Modellwert zur Vorsteuerung der Kühlung eines Breitflachprodukts oder zur Regelung der Kühlung des Breitflachprodukts verwendet. Mit dieser Ausgestaltung sind die oben mit Bezug auf die entsprechende Ausgestaltung der Vorrichtung genannten Vorteile entsprechend verbunden. Insbesondere kann die Vorrichtung hierzu eine bezüglich einer Transportrichtung eines Breitflachprodukts durch die Vorrichtung vor oder hinter dem Kühlbalken angeordnete Messeinrichtung aufweisen.

Im Folgenden wird die Erfindung unter Bezugnahme auf die anliegenden Figuren anhand bevorzugter Ausführungsformen beispielhaft erläutert, wobei die nachfolgend erläuterten Merkmale sowohl jeweils für sich genommen als auch in unterschiedlicher technisch sinnvoller Kombination miteinander einen vorteilhaften oder weiterbildenden Aspekt der Erfindung darstellen können. Es zeigen
- Figur 1:: eine schematische Darstellung eines Ausführungsbeispiels für eine erfindungsgemäße metallurgische Anlage,
- Figur 2:: eine schematische Darstellung eines Ausführungsbeispiels für eine erfindungsgemäße Vorrichtung und
- Figur 3:: eine schematische Darstellung eines weiteren Ausführungsbeispiels für eine erfindungsgemäße Vorrichtung.

In den Figuren sind gleiche bzw. funktionsgleiche Bauteile mit denselben Bezugszeichen versehen.

Figur 1 zeigt eine schematische Darstellung eines Ausführungsbeispiels für eine erfindungsgemäße metallurgische Anlage 1 in Form einer Warmbandstraße, einer CSP-Anlage oder einer Bandprozesslinie.

Die Anlage 1 weist ein Walzgerüst 2 zum Walzen von metallischen Breitflachprodukten 3 auf, wobei das gezeigte Breitflachprodukt 3 als Band ausgebildet ist. Zudem weist die Anlage 1 eine Vorrichtung 4 zum sequenziellen Kühlen von mit dem Walzgerüst 2 gewalzten metallischen Breitflachprodukten 3 auf.

Die Vorrichtung 4 weist mehrere zu Kühlsegmenten 5 bis 12 zusammengefasste Kühlbalken 13 auf, wobei die Kühlsegmente 5 bis 8 oberhalb des Breitflachprodukts 3 und die Kühlsegmente 9 bis 12 unterhalb des Breitflachprodukts 3 angeordnet sind, um eine Oberseite bzw. eine Unterseite des Breitflachprodukts 3 kühlen zu können. Zudem weist die Vorrichtung 4 eine nicht gezeigte Versorgungseinrichtung zum Versorgen der Kühlbalken 13 mit einem Kühlfluid auf.

Jeder der Kühlbalken 13 weist eine mit der Versorgungseinrichtung verbundene, nicht gezeigte Fluidkammer und wenigstens eine entlang einer quer auf der Zeichenebene von Figur 1 stehende Längsachse der Fluidkammer verlaufende, nicht gezeigte Fluidauslassreihe auf, die aus kommunizierend mit der Fluidkammer verbundenen, nicht gezeigten Fluidauslässen gebildet ist. Ferner weist jeder der Kühlbalken 13 eine zumindest teilweise innerhalb der Fluidkammer des jeweiligen Kühlbalkens 13 angeordnete, nicht gezeigte Variiereinrichtung zum Variieren einer Länge der Fluidauslassreihe des jeweiligen Kühlbalkens 13 an wenigstens einem Endbereich der Fluidkammer auf.

Die Variiereinrichtung des jeweiligen Kühlbalkens 13 kann eingerichtet sein, die Länge der Fluidauslassreihe des Kühlbalkens 13 an wenigstens einem Endbereich der Fluidkammer um bis zu 40 % zu reduzieren.

Die Variiereinrichtung des jeweiligen Kühlbalkens 13 kann wenigstens einen entlang der Längsachse der Fluidkammer des Kühlbalkens 13 zumindest teilweise in die Fluidkammer einfahrbaren und aus der Fluidkammer ausfahrbaren, nicht gezeigten Stab aufweisen, mit dem Fluidauslässe beim Ausfahren des Stabs sequenziell freigebbar und beim Einfahren des Stabs sequenziell fluiddicht verdeckbar sind. Alternativ kann die Variiereinrichtung des jeweiligen Kühlbalkens 13 wenigstens ein um die Längsachse der Fluidkammer des Kühlbalkens 13 drehbar und zumindest teilweise innerhalb der Fluidkammer angeordnetes, nicht gezeigtes Abschirmblech aufweisen, mit dem Fluidauslässe beim Drehen des Abschirmblechs je nach Drehrichtung sequenziell freigebbar oder sequenziell fluiddicht verdeckbar sind. Alternativ kann die Variiereinrichtung des jeweiligen Kühlbalkens 13 wenigstens eine entlang der Längsachse der Fluidkammer des Kühlbalkens 13 verlagerbar innerhalb der Fluidkammer angeordnete Trennwand aufweisen, mit der ein dem Kühlfluid innerhalb der Fluidkammer zur Verfügung stehendes Volumen variierbar ist.

Darüber hinaus weist die Vorrichtung 4 eine mit der Versorgungseinrichtung und der Variiereinrichtung verbundene Steuer- und/oder Regelelektronik 14 auf, die eingerichtet ist, die Versorgungseinrichtung und die Variiereinrichtung derart anzusteuern, dass bei Vorliegen einer reduzierten Fluidauslassreihe des jeweiligen Kühlbalkens 13 ein aus den Fluidauslässen der reduzierten Fluidauslassreihe austretender Volumenstrom des Kühlfluids gegenüber einem bei Vorliegen einer maximalen Fluidauslassreihe des Kühlbalkens 13 aus dem jeweiligen Fluidauslass der maximalen Fluidauslassreihe austretenden Volumenstrom des Kühlfluids um einen Kühlfluidvolumenstrom verstärkt ist, der zumindest einem Teil eines Volumenstroms des Kühlfluids entspricht, der bei Vorliegen der maximalen Fluidauslassreihe aus denjenigen Fluidauslässen der maximalen Fluidauslassreihe austritt, die bei Vorliegen der reduzierten Fluidauslassreihe mittels der Variiereinrichtung geschlossen sind. Die Steuer- und/oder Regelelektronik 14 kann insbesondere eingerichtet sein, die Versorgungseinrichtung und die Variiereinrichtung derart anzusteuern, dass ein bei Vorliegen der maximalen Fluidauslassreihe dem jeweiligen Kühlbalken 13 zuführbarer oder zugeführter Volumenstrom des Kühlfluids dem Kühlbalken 13 auch bei einer reduzierten Fluidauslassreihe zuführbar ist oder zugeführt wird.

Des Weiteren weist die Vorrichtung 4 eine mit der Steuer- und/oder Regelelektronik 14 verbundene, bezüglich einer Transportrichtung eines Breitflachprodukts 3 durch die Vorrichtung 4 vor den Kühlbalken 13 angeordnete Messeinrichtung 15 zum Messen von wenigstens einem Parameter des zu kühlenden Breitflachprodukts 13 auf, wobei die Steuer- und/oder Regelelektronik 14 eingerichtet ist, die Versorgungseinrichtung und die Variiereinrichtung unter Berücksichtigung von Messsignalen der Messeinrichtung 15 anzusteuern. Die Messeinrichtung 15 kann eingerichtet sein, als Parameter eine Breite des Breitflachprodukts 3, eine lokale Temperatur des Breitflachprodukts 3, eine Temperaturverteilung über eine Breite des Breitflachprodukts 3, eine Planheit des Breitflachprodukts 3, eine mechanische Eigenschaft des Breitflachprodukts 3 oder eine Verteilung einer mechanischen Eigenschaft des Breitflachprodukts 3 über die Breite des Breitflachprodukts 3 zu erfassen.

Ferner weist die Vorrichtung 4 eine mit der Steuer- und/oder Regelelektronik 14 verbundene, bezüglich einer Transportrichtung eines Breitflachprodukts 3 durch die Vorrichtung 4 hinter den Kühlbalken 13 angeordnete Messeinrichtung 16 zum Messen von wenigstens einem Parameter des gekühlten Breitflachprodukts 13 auf, wobei die Steuer- und/oder Regelelektronik 14 eingerichtet ist, die Versorgungseinrichtung und die Variiereinrichtung unter Berücksichtigung von Messsignalen der Messeinrichtung 16 anzusteuern. Die Messeinrichtung 16 kann eingerichtet sein, als Parameter eine Breite des Breitflachprodukts 3, eine lokale Temperatur des Breitflachprodukts 3, eine Temperaturverteilung über eine Breite des Breitflachprodukts 3, eine Planheit des Breitflachprodukts 3, eine mechanische Eigenschaft des Breitflachprodukts 3 oder eine Verteilung einer mechanischen Eigenschaft des Breitflachprodukts 3 über die Breite des Breitflachprodukts 3 zu erfassen.

Figur 2 zeigt eine schematische Darstellung eines Ausführungsbeispiels für eine erfindungsgemäße Vorrichtung 17 zum sequenziellen Kühlen von metallischen Breitflachprodukten 3.

Die Vorrichtung 17 weist Kühlbalken 18 und eine Versorgungseinrichtung 19 zum Versorgen des Kühlbalkens 18 mit einem Kühlfluid auf, wobei der Kühlbalken 18 eine mit der Versorgungseinrichtung 19 verbundene Fluidkammer 20, eine entlang einer Längsachse 21 der Fluidkammer 20 verlaufende Fluidauslassreihe, die aus kommunizierend mit der Fluidkammer 20 verbundenen Fluidauslässen 22 gebildet ist, und eine zumindest teilweise innerhalb der Fluidkammer 20 angeordnete Variiereinrichtung 23 zum Variieren einer Länge der Fluidauslassreihe an beiden Endbereichen der Fluidkammer 20 aufweist. Von jedem Fluidauslass 22 geht ein Fluidauslassrohr 24 ab, das schwanenhalsförmig gekrümmt ist.

Zudem weist die Vorrichtung 17 eine mit der Versorgungseinrichtung 19 und der Variiereinrichtung 23 verbundene Steuer- und/oder Regelelektronik 14 auf, die eingerichtet ist, die Versorgungseinrichtung 19 und die Variiereinrichtung 23 derart anzusteuern, dass bei Vorliegen einer reduzierten Fluidauslassreihe ein aus den Fluidauslässen 22 der reduzierten Fluidauslassreihe austretender Volumenstrom des Kühlfluids gegenüber einem bei Vorliegen einer maximalen Fluidauslassreihe aus dem jeweiligen Fluidauslass 22 der maximalen Fluidauslassreihe austretenden Volumenstrom des Kühlfluids um einen Kühlfluidvolumenstrom verstärkt ist, der zumindest einem Teil eines Volumenstroms des Kühlfluids entspricht, der bei Vorliegen der maximalen Fluidauslassreihe aus denjenigen Fluidauslässen 22 der maximalen Fluidauslassreihe austritt, die bei Vorliegen der reduzierten Fluidauslassreihe mittels der Variiereinrichtung 23 geschlossen sind.

Die Steuer- und/oder Regelelektronik 14 kann eingerichtet sein, die Versorgungseinrichtung 19 und die Variiereinrichtung 23 derart anzusteuern, dass ein bei Vor-liegen der maximalen Fluidauslassreihe dem Kühlbalken 18 zuführbarer oder zugeführter Volumenstrom des Kühlfluids dem Kühlbalken 18 auch bei einer reduzierten Fluidauslassreihe zuführbar ist oder zugeführt wird.

Die Variiereinrichtung 23 kann eingerichtet sein, die Länge der Fluidauslassreihe an wenigstens einem Endbereich der Fluidkammer 20 um bis zu 40 % zu reduzieren.

Die Variiereinrichtung 23 weist zwei entlang der Längsachse 21 der Fluidkammer 20 zumindest teilweise gegenläufig in die Fluidkammer 20 einfahrbare und aus der Fluidkammer 20 ausfahrbare Stäbe 25 und 26 auf, mit denen jeweils Fluidauslässe 22 beim Ausfahren des jeweiligen Stabs 25 bzw. 26 sequenziell freigebbar und beim Einfahren des jeweiligen Stabs 25 bzw. 26 sequenziell fluiddicht verdeckbar sind.

Die Vorrichtung 17 kann wenigstens eine mit der Steuer- und/oder Regelelektronik 14 verbundene, nicht gezeigte Messeinrichtung zum Messen von wenigstens einem Parameter eines zu kühlenden Breitflachprodukts 3 aufweisen, wobei die Steuer- und/oder Regelelektronik 14 eingerichtet sein kann, die Versorgungseinrichtung 19 und die Variiereinrichtung 23 unter Berücksichtigung von Messsignalen der Messeinrichtung anzusteuern.

Die Messeinrichtung kann eingerichtet sein, als Parameter eine Breite des Breitflachprodukts 3, eine lokale Temperatur des Breitflachprodukts 3, eine Temperaturverteilung über eine Breite des Breitflachprodukts 3, eine Planheit des Breitflachprodukts 3, eine mechanische Eigenschaft des Breitflachprodukts 3 oder eine Verteilung einer mechanischen Eigenschaft des Breitflachprodukts 3 über die Breite des Breitflachprodukts 3 zu erfassen.

Die Messeinrichtung kann bezüglich einer Transportrichtung 27 des Breitflachprodukts 3 durch die Vorrichtung 17 vor oder hinter dem Kühlbalken 18 angeordnet sein.

Figur 3 zeigt eine schematische Darstellung eines weiteren Ausführungsbeispiels für eine erfindungsgemäße Vorrichtung 28 zum sequenziellen Kühlen von metallischen Breitflachprodukten 3.

Die Vorrichtung 28 unterscheidet sich allein dadurch von dem in Figur 2 gezeigten Ausführungsbeispiel, dass die Variiereinrichtung 29 zwei eine entlang der Längsachse 21 der Fluidkammer 20 gegenläufig verlagerbar innerhalb der Fluidkammer 20 angeordnete Trennwände 30 und 31 aufweist, mit denen jeweils ein dem Kühlfluid innerhalb der Fluidkammer 20 zur Verfügung stehendes Volumen variierbar ist. Zur Vermeidung von Wiederholungen wird im Übrigen auf die obige Beschreibung zu Figur 2 verwiesen.

### Bezugszeichenliste

- 1: metallurgische Anlage
- 2: Walzgerüst
- 3: Breitflachprodukt
- 4: Vorrichtung
- 5: Kühlsegment
- 6: Kühlsegment
- 7: Kühlsegment
- 8: Kühlsegment
- 9: Kühlsegment
- 10: Kühlsegment
- 11: Kühlsegment
- 12: Kühlsegment
- 13: Kühlbalken
- 14: Steuer- und/oder Regelelektronik
- 15: Messeinrichtung
- 16: Messeinrichtung
- 17: Vorrichtung
- 18: Kühlbalken
- 19: Versorgungseinrichtung
- 20: Fluidkammer
- 21: Längsachse von 20
- 22: Fluidauslass
- 23: Variiereinrichtung
- 24: Fluidauslassrohr
- 25: Stab
- 26: Stab
- 27: Transportrichtung
- 28: Vorrichtung
- 29: Variiereinrichtung
- 30: Trennwand
- 31: Trennwand

## Patentansprüche

1. Vorrichtung (4, 17, 28) zum sequenziellen Kühlen von metallischen Breitflachprodukten (3), aufweisend wenigstens einen Kühlbalken (13 18) und wenigstens eine Versorgungseinrichtung (19) zum Versorgen des Kühlbalkens (13, 18) mit einem Kühlfluid, wobei der Kühlbalken (13, 18) eine mit der Versorgungseinrichtung (19) verbundene Fluidkammer (20), wenigstens eine entlang einer Längsachse (21) der Fluidkammer (20) verlaufende Fluidauslassreihe, die aus kommunizierend mit der Fluidkammer (20) verbundenen Fluidauslässen (22) gebildet ist, und wenigstens eine zumindest teilweise innerhalb der Fluidkammer (20) angeordnete Variiereinrichtung (23, 29) zum Variieren einer Länge der Fluidauslassreihe an wenigstens einem Endbereich der Fluidkammer (20) aufweist,
**gekennzeichnet durch**
wenigstens eine mit der Versorgungseinrichtung (19) und der Variiereinrichtung (23, 29) verbundene Steuer- und/oder Regelelektronik (14), die eingerichtet ist, die Versorgungseinrichtung (19) und die Variiereinrichtung (23, 29) derart anzusteuern, dass bei Vorliegen einer reduzierten Fluidauslassreihe ein aus den Fluidauslässen (22) der reduzierten Fluidauslassreihe austretender Volumenstrom des Kühlfluids gegenüber einem bei Vorliegen einer maximalen Fluidauslassreihe aus dem jeweiligen Fluidauslass (22) der maximalen Fluidauslassreihe austretenden Volumenstrom des Kühlfluids um einen Kühlfluidvolumenstrom verstärkt ist, der zumindest einem Teil eines Volumenstroms des Kühlfluids entspricht, der bei Vorliegen der maximalen Fluidauslassreihe aus denjenigen Fluidauslässen (22) der maximalen Fluidauslassreihe austritt, die bei Vorliegen der reduzierten Fluidauslassreihe mittels der Variiereinrichtung (23, 29) geschlossen sind.

2. Vorrichtung (4, 17, 28) nach Anspruch 1, **dadurch gekennzeichnet, dass** die Steuer- und/oder Regelelektronik (14) eingerichtet ist, die Versorgungseinrichtung (19) und die Variiereinrichtung (23, 29) derart anzusteuern, dass ein bei Vorliegen der maximalen Fluidauslassreihe dem Kühlbalken (13, 18) zuführbarer oder zugeführter Volumenstrom des Kühlfluids dem Kühlbalken (13, 18) auch bei einer reduzierten Fluidauslassreihe zuführbar ist oder zugeführt wird.

3. Vorrichtung (4, 17, 28) nach Anspruch 1 oder 2, **dadurch gekennzeichnet, dass** die Variiereinrichtung (23, 29) eingerichtet ist, die Länge der Fluidauslassreihe an wenigstens einem Endbereich der Fluidkammer (20) um bis zu 40 % zu reduzieren.

4. Vorrichtung (4, 17) nach einem der Ansprüche 1 bis 3, **dadurch gekennzeichnet, dass** die Variiereinrichtung (23) wenigstens einen entlang der Längsachse (21) der Fluidkammer (20) zumindest teilweise in die Fluidkammer (20) einfahrbaren und aus der Fluidkammer (20) ausfahrbaren Stab (25, 26) aufweist, mit dem Fluidauslässe (22) beim Ausfahren des Stabs (25, 26) sequenziell freigebbar und beim Einfahren des Stabs (25, 26) sequenziell fluiddicht verdeckbar sind.

5. Vorrichtung (4) nach einem der Ansprüche 1 bis 3, **dadurch gekennzeichnet, dass** die Variiereinrichtung wenigstens ein um die Längsachse (21) der Fluidkammer (20) drehbar und zumindest teilweise innerhalb der Fluidkammer (20) angeordnetes Abschirmblech aufweist, mit dem Fluidauslässe (22) beim Drehen des Abschirmblechs je nach Drehrichtung sequenziell freigebbar oder sequenziell fluiddicht verdeckbar sind.

6. Vorrichtung (4, 28) nach einem der Ansprüche 1 bis 3, **dadurch gekennzeichnet, dass** die Variiereinrichtung (29) wenigstens eine entlang der Längsachse (21) der Fluidkammer (20) verlagerbar innerhalb der Fluidkammer (20) angeordnete Trennwand (30, 31) aufweist, mit der ein dem Kühlfluid innerhalb der Fluidkammer (20) zur Verfügung stehendes Volumen variierbar ist.

7. Vorrichtung (4, 17, 28) nach einem der Ansprüche 1 bis 6, **gekennzeichnet durch** wenigstens eine mit der Steuer- und/oder Regelelektronik (14) verbundene Messeinrichtung (15, 16) zum Messen von wenigstens einem Parameter eines zu kühlenden Breitflachprodukts (3), wobei die Steuer- und/oder Regelelektronik (14) eingerichtet ist, die Versorgungseinrichtung (19) und die Variiereinrichtung (23, 29) unter Berücksichtigung von Messsignalen der Messeinrichtung (15, 16) anzusteuern.

8. Vorrichtung (4, 17, 28) nach Anspruch 7, **dadurch gekennzeichnet, dass** die Messeinrichtung (15, 16) eingerichtet ist, als Parameter eine Breite des Breitflachprodukts (3), eine lokale Temperatur des Breitflachprodukts (3), eine Temperaturverteilung über eine Breite des Breitflachprodukts (3), eine Planheit des Breitflachprodukts (3), eine mechanische Eigenschaft des Breitflachprodukts (3) oder eine Verteilung einer mechanischen Eigenschaft des Breitflachprodukts (3) über die Breite des Breitflachprodukts (3) zu erfassen.

9. Vorrichtung (4, 17, 29) nach Anspruch 7 oder 8, **dadurch gekennzeichnet, dass** die Messeinrichtung (15, 16) bezüglich einer Transportrichtung (27) eines Breitflachprodukts (3) durch die Vorrichtung (4, 17, 28) vor oder hinter dem Kühlbalken (13, 18) angeordnet ist.

10. Metallurgische Anlage (1) in Form einer Warmbandstraße, einer CSP-Anlage oder einer Bandprozesslinie, aufweisend wenigstens ein Walzgerüst (2) zum Walzen von metallischen Breitflachprodukten (3) und wenigstens eine Vorrichtung (4, 17, 28) zum sequenziellen Kühlen von mit dem Walzgerüst (2) gewalzten metallischen Breitflachprodukten (3),
**dadurch gekennzeichnet, dass**
die Vorrichtung (4, 17, 28) gemäß einem der Ansprüche 1 bis 9 ausgebildet ist.

11. Verfahren zum sequenziellen Kühlen von metallischen Breitflachprodukten (3) unter Verwendung von wenigstens einem Kühlbalken (13, 18), der eine mit einem Kühlfluid versorgbare Fluidkammer (20) und wenigstens eine entlang einer Längsachse (21) der Fluidkammer (20) verlaufende Fluidauslassreihe aus kommunizierend mit der Fluidkammer (20) verbundenen Fluidauslässen (22) aufweist, wobei eine Länge der Fluidauslassreihe an wenigstens einem Endbereich der Fluidkammer (20) mittels einer Variiereinrichtung (23, 29) variiert wird,
**dadurch gekennzeichnet, dass**
bei Vorliegen einer reduzierten Fluidauslassreihe ein aus den Fluidauslässen (22) der reduzierten Fluidauslassreihe austretender Volumenstrom des Kühlfluids gegenüber einem bei Vorliegen einer maximalen Fluidauslassreihe aus dem jeweiligen Fluidauslass (22) der maximalen Fluidauslassreihe austretenden Volumenstrom des Kühlfluids um einen Kühlfluidvolumenstrom verstärkt wird, der zumindest einem Teil eines Volumenstroms des Kühlfluids entspricht, der bei Vorliegen der maximalen Fluidauslassreihe aus denjenigen Fluidauslässen (22) der maximalen Fluidauslassreihe austritt, die bei Vorliegen der reduzierten Fluidauslassreihe mittels der Variiereinrichtung (23, 29) geschlossen sind.

12. Verfahren nach Anspruch 11, **dadurch gekennzeichnet, dass** ein bei Vorliegen der maximalen Fluidauslassreihe dem Kühlbalken (13, 18) zuführbarer oder zugeführter Volumenstrom des Kühlfluids dem Kühlbalken (13, 18) auch bei Vorliegen einer reduzierten Fluidauslassreihe zugeführt wird.

13. Verfahren nach Anspruch 11 oder 12, **dadurch gekennzeichnet, dass** die Länge der Fluidauslassreihe an wenigstens einem Endbereich der Fluidkammer (20) um bis zu 40 % reduziert wird.

14. Verfahren nach einem der Ansprüche 11 bis 13, **dadurch gekennzeichnet, dass** wenigstens ein Messwert zu wenigstens einem Parameter eines zu kühlenden Breitflachprodukts (3) erfasst wird, wobei die Länge der Fluidauslassreihe an wenigstens einem Endbereich der Fluidkammer (20) und die Versorgung der Fluidkammer (20) mit dem Kühlfluid unter Berücksichtigung des Messwerts und/oder eines Modellwerts des Parameters variiert wird.

15. Verfahren nach einem der Ansprüche 11 bis 14, **dadurch gekennzeichnet, dass** als Parameter eine Breite des Breitflachprodukts (3), eine lokale Temperatur des Breitflachprodukts (3), eine Temperaturverteilung über eine Breite des Breitflachprodukts (3), eine Planheit des Breitflachprodukts (3), eine mechanische Eigenschaft des Breitflachprodukts (3) oder eine Verteilung einer mechanischen Eigenschaft des Breitflachprodukts (3) über die Breite des Breitflachprodukts (3) erfasst wird.

16. Verfahren nach Anspruch 15, **dadurch gekennzeichnet, dass** der Messwert und/oder ein Modellwert zur Vorsteuerung der Kühlung eines Breitflachprodukts (3) oder zur Regelung der Kühlung des Breitflachprodukts (3) verwendet wird.

## Claims

1. Device (4,17, 28) for sequential cooling of metallic wide flats (3), comprising at least one cooling bar (13, 18) and at least one supply device (19) for supplying the cooling bar (13, 18) with a cooling fluid, wherein the cooling bar (13, 18) comprises a fluid chamber (20) connected with the supply device (19), at least one fluid outlet row which extends along a longitudinal axis (21) of the fluid chamber (20) and which is formed from fluid outlets in communicating connection with the fluid chamber (20), and at least one varying device (23, 29), which is arranged at least partly within the fluid chamber (20), for varying a length of the fluid outlet row at at least one end region of the fluid chamber (20), **characterised by**
at least one electronic control and/or regulating system (14), which is connected with the supply device (19) and the varying device (23, 29) and which is arranged to activate the supply device (19) and the varying device (23, 29) in such a way that a volume flow of the cooling fluid which when a reduced fluid outlet row is present issues from the fluid outlets (22) of the reduced fluid outlet row is increased, by comparison with a volume flow of the cooling fluid which when a maximum fluid flow row is present issues from the respective fluid outlet (22) of the maximum fluid outlet row, by a cooling fluid volume flow which corresponds with at least a part of a volume flow of the cooling fluid which, when the maximum outlet row is present, issues from those fluid outlets (22) of the maximum fluid outlet row which, when the reduced fluid outlet row is present, are closed by means of the varying device (23, 29).

2. Device (4, 17, 28) according to claim 1, **characterised in that** the electronic control and/or regulating system (14) is arranged to activate the supply device (19) and the varying device (23, 29) in such a way that a volume flow of the cooling fluid feedable or fed to the cooling bar (13, 18) when the maximum fluid outlet row is present is also feedable or fed to the cooling bar (13, 18) when a reduced fluid outlet row is present.

3. Device (4, 17, 28) according to claim 1 or 2, **characterised in that** the varying device (23, 29) is arranged to reduce the length of the fluid outlet row at at least one end region of the fluid chamber (20) by up to 40%.

4. Device (4, 17) according to any one of claims 1 to 3, **characterised in that** the varying device (23) comprises at least one rod (25, 26) which is movable along the longitudinal axis (21) of the fluid chamber (20) at least partly into the fluid chamber (20) and out of the fluid chamber (20) and by which fluid outlets (22) can be sequentially freed when the rod (25, 26) is moved out and sequentially fluid-tightly covered when the rod (25, 26) is moved in.

5. Device (4) according to any one of claims 1 to 3, **characterised in that** the varying device (23) comprises at least one screening plate which is rotatable about the longitudinal axis (21) of the fluid chamber (20) and is arranged at least partly within the fluid chamber (20) and by which the fluid outlets (22) on rotation of the screening plate can be sequentially freed or sequentially fluid-tightly covered depending on the respective rotational direction.

6. Device (4, 28) according to any one of claims 1 to 3, **characterised in that** the varying device (23) comprises at least one separating wall (30, 31) which is displaceable along the longitudinal axis (21) of the fluid chamber (20) and is arranged within the fluid chamber (20) and by which a volume available to the cooling fluid within the fluid chamber (20) can be varied.

7. Device (4, 17, 28) according to any one of claims 1 to 6, **characterised by** at least one measuring device (15, 16), which is connected with the electronic control and/or regulating system (14), for measuring at least one parameter of a wide flat (3) to be cooled, wherein the electronic control and/or regulating system (14) is arranged to activate the supply device (19) and the varying device (23, 29) with consideration of measurement signals of the measuring device (15, 16).

8. Device (4, 17, 28) according to claim 7, **characterised in that** the measuring device (15, 16) is arranged to detect a width of the wide flat (3), a local temperature of the wide flat (3), a temperature distribution over a width of the wide flat (3), a planarity of the wide flat (3), a mechanical property of the wide flat (3) or a distribution of a mechanical property of the wide flat (3) over the width of the wide flat (3) as parameter.

9. Device (4, 17, 28) according to any claim 7 or 8, **characterised in that** the measuring device (15, 16) is arranged in front of or behind the cooling bar (13, 18) with respect to a direction (27) of transport of a wide flat (3) through the device (4, 17, 28).

10. Metallurgical plant (1) in the form of a hot strip train, a CSP plant or a strip processing line, comprising at least one roll stand (2) for rolling metallic wide flats (3) and at least one device (4, 17, 28) for sequential cooling of metallic wide flats (3) rolled by the roll stand (2),
**characterised in that**
the device (4, 17, 28) is constructed in accordance with any one of claims 1 to 9.

11. Method for sequential cooling of metallic wide flats (3) with use of at least one cooling bar (13, 18), which comprises a fluid chamber (20) able to be supplied with a cooling fluid and at least one fluid outlet row, which extends along a longitudinal axis (21) of the fluid chamber (20), of fluid outlets in communicating connection with the fluid chamber (20), wherein a length of the fluid outlet row is varied at at least one end region of the fluid chamber (20) by means of a varying device (23, 29),
**characterised in that**
a volume flow of the cooling fluid which when a reduced fluid outlet row is present issues from the fluid outlets (22) of the reduced fluid outlet row is increased, by comparison with a volume flow of the cooling fluid which when a maximum fluid flow row is present issues from the respective fluid outlet (22) of the maximum fluid outlet row, by a cooling fluid volume flow which corresponds with at least a part of a volume flow of the cooling fluid which, when the maximum outlet row is present, issues from those fluid outlets (22) of the maximum fluid outlet row which, when the reduced fluid outlet row is present, are closed by means of the varying device (23, 29).

12. Method according to claim 11, **characterised in that** a volume flow of the cooling fluid feedable or fed to the cooling bar (13, 18) when the maximum fluid outlet row is present is also fed to the cooling bar (13, 18) when a reduced fluid outlet row is present.

13. Method according to claim 11 or 12, **characterised in that** the length of the fluid outlet row is reduced at at least one end region of the fluid chamber (20) by up to 40%.

14. Method according to any one of claims 11 to 13, **characterised in that** at least one measurement value with respect to at least one parameter of a wide flat (3) to be cooled is detected, wherein the length of the fluid outlet row at at least one end region of the fluid chamber (2) and the supply of the fluid chamber (20) with the cooling fluid is varied with consideration of the measurement value and/or a model value of the parameter.

15. Method according to any one of claims 11 to 14, **characterised in that** a width of the wide flat (3), a local temperature of the wide flat (3), a temperature distribution over a width of the wide flat (3), a planarity of the wide flat (3), a mechanical property of the wide flat (3) or a distribution of a mechanical property of the wide flat (3) over the width of the wide flat (3) is detected as parameter.

16. Method according to claim 15, **characterised in that** the measurement value and/or a model value is or are used for pre-control of the cooling of a wide flat (3) or for regulation of the cooling of the wide flat (3).

## Revendications

1. Dispositif (4, 17, 28) destiné au refroidissement séquentiel de produits plats métalliques (3) de dimension large, qui présente au moins une barre de refroidissement (13, 18) et au moins un dispositif d'alimentation (19) pour l'alimentation en fluide de refroidissement de la barre de refroidissement (13, 18) ; dans lequel la barre de refroidissement (13, 18) présente une chambre pour fluide (20) qui est relié au dispositif d'alimentation (19), au moins une série de prises de fluide qui s'étendent le long d'un axe longitudinal (21) de la chambre pour fluide (20), qui est formée à partir de prises de fluide (22) qui sont mises en communication avec la chambre pour fluide (20), et au moins un dispositif de variation (23, 29) qui est disposé au moins en partie à l'intérieur de la chambre pour fluide (20), destiné à la variation d'une longueur de la série de prises de fluide, contre au moins une zone terminale de la chambre pour fluide (20),
**caractérisé par** au moins une électronique de commande et/ou de réglage (14) qui est reliée au dispositif d'alimentation (19) et au dispositif de variation (23, 29), qui est conçue pour la commande du dispositif d'alimentation (19) et du dispositif de variation (23, 29) d'une manière telle que, en présence d'une réduction de la série de prises de fluide, un courant volumique du fluide de refroidissement, qui sort en passant par les prises de fluide (22) de la série réduite de prises de fluide, est renforcé par rapport à un courant volumique du fluide de refroidissement qui sort en passant par la prise de fluide respective (22) de la série maximale de prises de fluide, en présence d'une série maximale de prises de fluide, à raison d'un courant volumique de fluide de refroidissement qui correspond au moins à une partie d'un courant volumique du fluide de refroidissement qui sort en passant par les prises de fluide (22) de la série maximale de prises de fluide, en présence de la série maximale de prises de fluide, qui sont fermées en présence de la réduction de la série de prises de fluide, au moyen du dispositif de variation (23, 29).

2. Dispositif (4, 17, 28) selon la revendication 1, **caractérisé en ce que** l'électronique de commande et/ou de réglage (14) est conçue pour la commande du dispositif d'alimentation (19) et du dispositif de variation (23, 29) d'une manière telle que l'on peut acheminer ou que l'on achemine, à la barre de refroidissement (13, 18), un courant volumique du fluide de refroidissement qui peut être acheminé ou qui est acheminé à la barre de refroidissement (13, 18) en présence de la série maximale de prises de fluide, également dans le cas d'une réduction de la série de prises de fluide.

3. Dispositif (4, 17, 28) selon la revendication 1 ou 2, **caractérisé en ce que** le dispositif de variation (23, 29) est conçu pour réduire la longueur de la série de prises de fluide au moins à un endroit qui correspond à une zone terminale de la chambre pour fluide (20) à raison d'un pourcentage qui s'élève jusqu'à 40 %.

4. Dispositif (4, 17) selon l'une quelconque des revendications 1 à 3, **caractérisé en ce que** le dispositif de variation (23) présente au moins une tige (25,26), le long de l'axe longitudinal (21) de la chambre pour fluide (20), qui peut, au moins en partie, entrer dans la chambre pour fluide (20) et ressortir de la chambre pour fluide (20), avec laquelle des prises de fluide (22) peuvent être libérées d'une manière séquentielle lorsque la tige (25, 26) ressort et qui peuvent être recouvertes d'une façon étanche aux fluides d'une manière séquentielle lors de la rentrée de la tige (25, 26).

5. Dispositif (4) selon l'une quelconque des revendications 1 à 3, **caractérisé en ce que** le dispositif de variation présente au moins une tôle de protection qui est disposée de manière à pouvoir effectuer des rotations autour de l'axe longitudinal (21) de la chambre pour fluide (20) et qui est disposée, au moins de manière partielle, à l'intérieur de la chambre pour fluide (20), avec laquelle des prises de fluide (22), lors de la rotation de la tôle de protection, peuvent être libérées d'une manière séquentielle ou recouvertes d'une façon étanche aux fluides d'une manière séquentielle, en fonction du sens de rotation.

6. Dispositif (4, 28) selon l'une quelconque des revendications 1 à 3, **caractérisé en ce que** le dispositif de variation (29) présente au moins une paroi de séparation (30, 31) qui est disposée au sein de la chambre pour fluide (20) d'une manière à pouvoir se déplacer le long de l'axe longitudinal (21) de la chambre pour fluide (20), avec laquelle un volume qui est mis à la disposition du fluide de refroidissement au sein de la chambre pour fluide (20) peut être soumis à des variations.

7. Dispositif (4, 17, 28) selon l'une quelconque des revendications 1 à 6, **caractérisé par** au moins un dispositif de mesure (15, 16), qui est relié à l'électronique de commande et/ou de réglage (14), destiné à mesurer au moins un paramètre d'un produit plat (3) de dimension large qui doit être refroidi ; dans lequel l'électronique de commande et/ou de réglage (14) est conçue pour la commande du dispositif d'alimentation (19) et du dispositif de variation (23, 29) en prenant en compte des signaux de mesure du dispositif de mesure (15, 16).

8. Dispositif (4, 17, 28) selon la revendication 7, **caractérisé en ce que** le dispositif de mesure (15, 16) est conçu pour enregistrer, à titre de paramètres, une largeur du produit plat (3) de dimension large, une température locale du produit plat (3) de dimension large, une distribution de la température sur une largeur du produit plat (3) de dimension large, une planéité du produit plat (3) de dimension large, une propriété mécanique du produit plat (3) de dimension large ou une répartition d'une propriété mécanique du produit plat (3) de dimension large sur la largeur du produit plat (3) de dimension large.

9. Dispositif (4, 17, 28) selon la revendication 7 ou 8, **caractérisé en ce que** le dispositif de mesure (15, 16) est disposé, par rapport à une direction de transport (27) d'un produit plat (3) de dimension large à travers le dispositif (4, 17, 28), devant ou derrière la barre de refroidissement (13, 18).

10. Installation métallurgique (1) sous la forme d'un train de laminage à chaud, d'une installation CSP ou d'une ligne de traitement de bande, qui présente au moins une cage de laminoir (2) destinée au laminage de produits métalliques plats (3) de dimension large et au moins un dispositif (4, 17, 28) qui est destiné au refroidissement séquentiel de produits métalliques plats (3) de dimension large, qui ont été soumis à un laminage avec la cage de laminoir (2), **caractérisée en ce que** le dispositif (4, 17, 28) est réalisé en conformité avec l'une quelconque des revendications 1 à 9.

11. Procédé destiné au refroidissement séquentiel de produits métalliques plats (3) de dimension large en utilisant au moins une barre de refroidissement (13, 18) qui présente une chambre pour fluide (20) qui peut être alimentée avec un fluide de refroidissement et au moins une série de prises de fluide qui s'étendent le long d'un axe longitudinal (21) de la chambre pour fluide (20), réalisée à partir de prises de fluide (22) qui sont mises en communication avec la chambre pour fluide (20) ; dans lequel on soumet une longueur de la série de prises de fluide contre au moins une zone terminale de la chambre pour fluide (20) à des variations au moyen d'un dispositif de variation (23, 29), **caractérisé en ce que**, en présence d'une réduction de la série de prises de fluide, on renforce un courant volumique du fluide de refroidissement, qui sort en passant par les prises de fluide (22) de la série de prises de fluide qui a été réduite, par rapport à un courant volumique du fluide de refroidissement qui sort en passant par la prise de fluide respective (22) de la série maximale de prises de fluide, en présence d'une série maximale de prises de fluide, à raison d'un courant volumique du fluide de refroidissement qui correspond au moins à une partie d'un courant volumique du fluide de refroidissement qui sort en passant par les prises de fluide (22) de la série maximale de prises de fluide, en présence de la série maximale de prises de fluide, qui sont fermées en présence de la réduction de la série de prises de fluide, au moyen du dispositif de variation (23, 29).

12. Procédé selon la revendication 11, **caractérisé en ce que** l'on achemine, à la barre de refroidissement (13, 18), un courant volumique du fluide de refroidissement qui peut être acheminé ou qui est acheminé à la barre de refroidissement (13, 18) en présence de la série maximale de prises de fluide, également dans le cas d'une réduction de la série de prises de fluide.

13. Procédé selon la revendication 11 ou 12, **caractérisé en ce que** l'on réduit la longueur de la série de prises de fluide au moins à un endroit qui correspond à une zone terminale de la chambre pour fluide (20) à raison d'une valeur qui s'élève jusqu'à 40 %.

14. Procédé selon l'une quelconque des revendications 11 à 13, **caractérisé en ce que** l'on enregistre au moins une valeur de mesure qui concerne au moins un paramètre d'un produit plat (3) de dimension large qui doit être refroidi ; dans lequel on fait varier la longueur de la série de prises de fluide au moins dans une zone terminale de la chambre pour fluide (20) ainsi que l'alimentation de la chambre pour fluide (20) avec le fluide de refroidissement en prenant en compte la valeur de mesure et/ou une valeur modèle du paramètre.

15. Procédé selon l'une quelconque des revendications 11 à 14, **caractérisé en ce que** l'on enregistre, à titre de paramètres, une largeur du produit plat (3) de dimension large, une température locale du produit plat (3) de dimension large, une distribution de la température sur une largeur du produit plat (3) de dimension large, une planéité du produit plat (3) de dimension large, une propriété mécanique du produit plat (3) de dimension large ou une répartition d'une propriété mécanique du produit plat (3) de dimension large sur la largeur du produit plat (3) de dimension large.

16. Procédé selon la revendication 15, **caractérisé en ce que** l'on utilise la valeur de mesure et/ou une valeur modèle pour la commande pilote du refroidissement d'un produit plat (3) de dimension large ou pour le réglage du refroidissement du produit plat (3) de dimension large.
